# EUROPÄISCHE PATENTSCHRIFT

(11) **EP 2 399 029 B1**
(45) Veröffentlichungstag und Bekanntmachung des Hinweises auf die Patenterteilung: **07.03.2018**
(21) Anmeldenummer: 09796384.7
(22) Anmeldetag: 22.12.2009
(51) Int. Cl.: F04B 1/04, F04B 23/02

(54) **HOCHDRUCKKRAFTSTOFFPUMPE FÜR EINE BRENNKRAFTMASCHINE**
HIGH-PRESSURE FUEL PUMP FOR AN INTERNAL COMBUSTION ENGINE
POMPE D'ALIMENTATION HAUTE PRESSION POUR MOTEUR À COMBUSTION INTERNE

(30) Priorität: 18.02.2009 DE 102009000964
(43) Veröffentlichungstag der Anmeldung: 28.12.2011
(73) Patentinhaber: Robert Bosch GmbH, 70442 Stuttgart (DE)
(72) Erfinder: BOECKING, Friedrich, 70499 Stuttgart (DE)
(86) Internationale Anmeldenummer: PCT/EP2009/067748
(87) Internationale Veröffentlichungsnummer: WO 2010/094367

(56) Entgegenhaltungen:
- EP-A2- 0 990 792
- EP-A2- 1 283 366
- DE-A1- 19 801 398
- DE-A1-102004 015 266
- DE-U1- 20 109 077
- US-A1- 2007 277 785

## Beschreibung

### Stand der Technik

Die Erfindung betrifft eine Hochdruckkraftstoffpumpe für eine Brennkraftmaschine, umfassend eine, in einem Gehäuse rotierbar gelagerte Antriebswelle, welche bei Rotation über mindestens ein Antriebselement mindestens ein Pumpenelement in Bewegung versetzt, das in einem je zugehörigen, auf dem Gehäuse aufgesetzten Pumpenzylinderkopf geführt ist, wobei in einem je zugeordneten, innerhalb des je zugehörigen Pumpenzylinderkopfs platzierten Druckraum durch die Bewegung des mindestens einen Pumpenelements Kraftstoff aus einem Niederdruckkreislauf ansaugbar, auf Hochdruck verdichtbar und zu einem Hochdruckspeicher förderbar ist, welcher durch eine, in einer Wand des Gehäuses verlaufende Bohrung gebildet ist und aus welchem über seitlich am Gehäuse vorgesehene Anschlüsse der unter Hochdruck stehende Kraftstoff entnehmbar ist.

Aus der DE 10 2004 015 266 A1 ist bereits eine derartige Hochdruckkraftstoffpumpe bekannt, in deren Gehäuse eine Antriebswelle rotierbar gelagert ist und über Antriebselemente zwei Pumpenelemente betreibt, die in jeweils zugehörigen und auf dem Gehäuse aufgesetzten Pumpenzylinderköpfen geführt sind. Bei der Bewegung der Pumpenelemente wird jeweils in einem, dem einzelnen Pumpenelement zugeordneten Druckraum auf eine, dem Fachmann bekannte Art und Weise Kraftstoff aus einem Niederdruckkreislauf angesaugt, auf Hochdruck verdichtet und einem gemeinsamen Hochdruckspeicher zugeführt. Dieser Hochdruckspeicher wird dabei durch eine, in einer Gehäusewand verlaufende Bohrung gebildet, wobei unter Hochdruck stehender Kraftstoff über, am Gehäuse vorgesehene Anschlüsse aus dem Speicher entnommen werden kann. Diese Bohrung ist hierbei orthogonal zu einer Lagerbohrung der Antriebswelle im Gehäuse platziert, wobei der Bereich des Hochdruckspeichers über eine Hochdruckabdichtung vom Innenraum der Antriebswelle abgetrennt ist. An ihrem offenen Ende ist die Bohrung zudem über einen Verschlussstopfen verschlossen, um auch das gesamte Pumpengehäuse gegenüber der Umgebung abzudichten.

Die Anordnung der Bohrung im Gehäuse zum Ausbilden des Hochdruckspeichers bringt jedoch den Nachteil mit sich, dass nur ein sehr geringer Anteil des Volumens der Bohrung zur Speicherung des unter Hochdruck stehenden Kraftstoffs genutzt wird, was den Materialaufwand entsprechend erhöht. Des Weiteren muss zwischen Hochdruckspeicher und dem Innenraum der Antriebswelle eine aufwendige Dichtung vorgesehen werden, um ein Rückfließen des unter Hochdruck stehenden Kraftstoffs in den Niederdruckbereich zu verhindern.

Es ist daher die Aufgabe der vorliegenden Erfindung eine Hochdruckkraftstoffpumpe für eine Brennkraftmaschine zu schaffen, bei welcher der Hochdruckspeicher in das Gehäuse integriert ist, wobei sich diese Integration durch eine möglichst effektive Materialausnutzung und platzsparende Anordnung auszeichnet.

### Offenbarung der Erfindung

Diese Aufgabe wird ausgehend vom Oberbegriff des Anspruchs 1 in Verbindung mit dessen kennzeichnenden Merkmalen gelöst. Die darauffolgenden, abhängigen Ansprüche geben jeweils vorteilhafte Weiterbildungen der Erfindung wieder.

### Vorteile der Erfindung

Die Erfindung umfasst die technische Lehre, dass sich die Bohrung in der Wand des Gehäuses, ausgehend von einer der Kontaktflächen des Gehäuses mit dem je zugehörigen Pumpenzylinderkopf erstreckt und hierbei zugleich die Verbindungsleitung zu einer Hochdruckleitung des je zugeordneten Druckraumes bildet. Mittels einer derartigen Anordnung der Bohrung ist es somit möglich, nahezu das gesamte Bohrungsvolumen zur Speicherung des unter Hochdruck stehenden Kraftstoffs zu nutzen. Des Weiteren wird durch den Umstand, dass die Bohrung mit Ihrem offenen Ende direkt in die Hochdruckleitung des je zugeordneten Druckraumes mündet eine aufwendige Abdichtung überflüssig.

Gemäß einer Ausführungsform der Erfindung sind ein Drucksensor und/oder ein Druckregelventil in die Bohrung integriert. Dies hat den Vorteil, dass eine Überwachung und/oder Regelung des Kraftstoffdrucks im Hochdruckspeicher bauraumoptimal möglich wird.

Gemäß einer alternativen Ausführungsform weist eine Verschlussschraube eines, in der Hochdruckleitung vorgesehenen Rückschlagventils einen Drucksensor und ein Druckregelventil auf. Dadurch kann die Überwachung und Steuerung des Kraftstoffdrucks mit einem geringen fertigungstechnischen Aufwand in das bereits bestehende Bauteil Verschlussschraube integriert werden.

In Weiterbildung der Erfindung sind in die Anschlüsse jeweils Drosselstellen integriert. Vorteilhafterweise ist es mittels dieser Drosselstellen möglich, aus den Zuführleitungen der Kraftstoffinjektoren kommende Druckpulsationen abzudämpfen und die Kraftstoffpumpe somit zuverlässig vor diesen Druckwellen zu schützen.

Gemäß einer weiteren, vorteilhaften Ausführungsform der Erfindung ist zwischen dem Gehäuse und dem je zugehörigen Pumpenzylinderkopf, im Bereich der Bohrung eine Hochdruckdichtung vorgesehen. Dadurch kann im Bereich des Übergangs vom Pumpenzylinderkopf in das Gehäuse eine Leckage von unter Hochdruck stehendem Kraftstoff wirksam verhindert werden.

Es ist eine Weiterbildung der Erfindung, dass genau ein Pumpenelement in Form eines Pumpenkolbens vorgesehen ist, welcher über ein als Nocken ausgeführtes Antriebselement der Antriebswelle betreibbar ist. Mittels einer derartigen Ausführung der Hochdruckkraftstoffpumpe kann eine zuverlässige Füllung des Hochdruckspeichers erreicht werden, wobei dem Fachmann hierbei klar sein wird, dass der Nocken eine, der Menge an zu bedienenden Injektoren entsprechende Anzahl an Erhebungen aufweisen muss, um stets den geforderten Kraftstoffdruck im Hochdruckspeicher aufrecht zu erhalten.

Weitere, die Erfindung verbessernde Maßnahmen werden nachstehend gemeinsam mit der Beschreibung einer bevorzugten Ausführungsform der Erfindung anhand einer Figur näher dargestellt.

### Ausführungsform der Erfindung

Die einzige Figur zeigt eine Schnittdarstellung der erfindungsgemäßen Hochdruckkraftstoffpumpe, welche ein Gehäuse 1 aufweist, worin eine Antriebswelle 2 rotierbar gelagert ist. Diese Antriebswelle 2 betreibt über ein, als Nocken ausgeführtes Antriebselement 3 mittelbar ein Pumpenelement 4, wobei durch das Antriebselement 3 eine Rotation der Antriebswelle 2 in eine translatorische Bewegung des Pumpenelements 4 umgesetzt wird. Das Pumpenelement 4 ist hierbei als Pumpenkolben ausgebildet, der in einem, auf dem Gehäuse 1 aufgesetzten Pumpenzylinderkopf 5 verschiebbar geführt ist und über eine Laufrolle 6 und einen Rollenschuh 7 mit dem Antriebselement 3 in Wirkverbindung steht. Um hierbei allerdings einen ständigen Kontakt des Pumpenelements 4 mit dem Antriebselement 3 zu garantieren, wird dieses über eine Rückstellfeder 8 und mittels eines Federtellers 9 mitsamt Rollenschuh 7 und Laufrolle 6 an das Antriebselement 3 angedrückt. Ferner ist oberhalb des Pumpenelements 4 ein Druckraum 10 angeordnet, in welchem bei einer Abwärtsbewegung des Pumpenelements 4 über ein Saugventil 11 Kraftstoff aus einem Zulaufkanal 12 eines Niederdruckkreislaufs angesaugt und bei einer anschließenden Aufwärtsbewegung des Pumpenelements 4 auf Hochdruck verdichtet wird. Der unter Hochdruck stehende Kraftstoff wird im Anschluss daran, über ein Rückschlagventil 13 einer Hochdruckleitung 14 und im Folgenden einem Hochdruckspeicher 15 zugeführt. Dieser Hochdruckspeicher 15 weist dabei die Besonderheit auf, dass er durch eine, sich ausgehend von einer Kontaktfläche des Gehäuses 1 mit dem Pumpenzylinderkopf 5 in der Wand des Gehäuses 1 erstreckende Bohrung 16 gebildet wird. Diese Bohrung 16 stellt dabei zugleich die Verbindungsleitung zu der Hochdruckleitung 14 im Pumpenzylinderkopf 5 dar, wobei ihr Volumen nahezu dem Volumen des Hochdruckspeichers 15 entspricht. Aus dem Hochdruckspeicher 15 zweigen jeweils Leitungen zu Anschlüssen 17a bis 17c ab, welche die Anschlusspunkte für Zuführleitungen zu Kraftstoffinjektoren der Brennkraftmaschinen bilden. Dabei sind in die Anschlüsse 17a bis 17c jeweils Drosselstellen 18a bis 18c integriert, durch welche Druckpulsationen aus den Zuführleitungen der Kraftstoffinjektoren abgedämpft werden. Des Weiteren beinhaltet eine Verschlussschraube 19 des Rückschlagventils 13 einen Drucksensor und ein Druckregelventil, welche beide hier nicht weiter dargestellt sind, um den im Hochdruckspeicher 15 herrschenden Kraftstoffdruck kontrollieren und steuern zu können. Schließlich ist zwischen Gehäuse 1 und Pumpenzylinderkopf 5 noch eine Hochdruckdichtung 20 platziert, durch welche eine Leckage des unter Hochdruck stehenden Kraftstoffs über die Kontaktfläche zwischen Gehäuse 1 und Pumpenzylinderkopf 5 wirksam verhindert wird.

Bei Betrieb der Hochdruckkraftstoffpumpe wird das Pumpenelement 4 über das Antriebselement 3 der Antriebswelle 2 entsprechend dessen Erhebungskontur auf und ab bewegt. Die Anzahl an Erhebungen entspricht dabei der Anzahl an Kraftstoffinjektoren, die mit unter Hochdruck stehenden Kraftstoff zu versorgen sind. Dabei erfolgt eine Aufwärtsbewegung des Pumpenelements 4 und damit eine Verdichtung des Kraftstoffs im Druckraum 10 zeitlich kurz vor dem Zeitfenster einer Einspritzung über einen der Kraftstoffinjektoren, so dass im Hochdruckspeicher 15 stets ein ausreichender Kraftstoffdruck zur Verfügung steht. Dieser Druck wird dabei über den in der Verschlussschraube 19 des Rückschlagventils 13 integrierten Drucksensor und das Druckregelventil auf dem Fachmann bekannte Art und Weise kontrolliert und gesteuert.

Die Erfindung ist hierbei nicht auf die im Vorfeld beschriebene Ausführungsform der Erfindung beschränkt. Vielmehr ist auch eine Variante denkbar, bei welcher die Pumpe mit zwei koaxial zueinander platzierten Pumpenkolben ausgestattet ist, wobei die Bohrung zum Ausbilden des Hochdruckspeichers derart platziert ist, dass sie beide Hochdruckleitungen der Pumpenzylinderköpfe miteinander verbindet.

## Patentansprüche

1. Hochdruckkraftstoffpumpe für eine Brennkraftmaschine, umfassend eine, in einem Gehäuse (1) rotierbar gelagerte Antriebswelle (2), welche bei Rotation über mindestens ein Antriebselement (3) mindestens ein Pumpenelement (4) in Bewegung versetzt, das in einem je zugehörigen, auf dem Gehäuse (1) aufgesetzten Pumpenzylinderkopf (5) geführt ist, wobei in einem je zugeordneten, innerhalb des je zugehörigen Pumpenzylinderkopfs (5) platzierten Druckraum (10) durch die Bewegung des mindestens einen Pumpenelements (4) Kraftstoff aus einem Niederdruckkreislauf ansaugbar, auf Hochdruck verdichtbar und zu einem Hochdruckspeicher (15) förderbar ist, welcher durch eine, in einer Wand des Gehäuses (1) verlaufende Bohrung (16) gebildet ist und aus welchem über seitlich am Gehäuse (1) vorgesehene Anschlüsse (17a-17c) der unter Hochdruck stehende Kraftstoff entnehmbar ist,
**dadurch gekennzeichnet, dass** sich die Bohrung (16) in der Wand des Gehäuses (1), ausgehend von einer der Kontaktflächen des Gehäuses (1) mit dem je zugehörigen Pumpenzylinderkopf (5) erstreckt und hierbei zugleich die Verbindungsleitung zu einer Hochdruckleitung (14) des je zugeordneten Druckraumes (10) bildet.

2. Hochdruckkraftstoffpumpe nach Anspruch 1,
**dadurch gekennzeichnet, dass** in die Bohrung (16) ein Drucksensor und/oder ein Druckregelventil integriert sind.

3. Hochdruckkraftstoffpumpe nach Anspruch 1,
**dadurch gekennzeichnet, dass** eine Verschlussschraube (19) eines, in der Hochdruckleitung (14) vorgesehenen Rückschlagventils (13) einen Drucksensor und/oder ein Druckregelventil aufweist.

4. Hochdruckkraftstoffpumpe nach einem der Ansprüche 1 bis 3,
**dadurch gekennzeichnet, dass** in die Anschlüsse (17a-17c) jeweils Drosselstellen (18a-18c) integriert sind.

5. Hochdruckkraftstoffpumpe nach einem der vorhergehenden Ansprüche,
**dadurch gekennzeichnet, dass** zwischen Gehäuse (1) und dem je zugehörigen Pumpenzylinderkopf (5), im Bereich der Bohrung (16) eine Hochdruckdichtung (20) vorgesehen ist.

6. Hochdruckkraftstoffpumpe nach einem der vorhergehenden Ansprüche,
**dadurch gekennzeichnet, dass** genau ein Pumpenelement (4) in Form eines Pumpenkolbens vorgesehen ist, welcher über ein als Nocken ausgeführtes Antriebselement (3) der Antriebswelle (2) betreibbar ist.

7. Brennkraftmaschine für den Antrieb eines Kraftfahrzeuges, mit einem Einspritzsystem, umfassend eine Hochdruckkraftstoffpumpe nach einem der Ansprüche 1 bis 6.

## Claims

1. High-pressure fuel pump for an internal combustion engine, comprising a drive shaft (2) which is rotatably mounted in a housing (1) and which, as it rotates, sets at least one pump element (4) in motion via at least one drive element (3), which at least one pump element is guided in a respectively associated pump cylinder head (5) mounted on the housing (1), wherein, in a respectively associated pressure chamber (10) positioned within the respectively associated pump cylinder head (5), by means of the movement of the at least one pump element (4), fuel can be drawn out of a low-pressure circuit, compressed to high pressure and delivered to a high-pressure accumulator (15), which accumulator is formed by a bore (16) running in a wall of the housing (1) and from which accumulator the highly pressurized fuel can be extracted via ports (17a-17c) provided laterally on housing (1),
**characterized in that** the bore (16) extends in the wall of the housing (1) proceeding from one of the contact surfaces of the housing (1) with the respectively associated pump cylinder head (5), and in so doing simultaneously forms the connecting line to a high-pressure line (14) of the respectively associated pressure chamber (10).

2. High-pressure fuel pump according to Claim 1,
**characterized in that** a pressure sensor and/or a pressure control valve are integrated into the bore (16) .

3. High-pressure fuel pump according to Claim 1,
**characterized in that** a closure screw (19) of a check valve (13) provided in the high-pressure line (14) has a pressure sensor and/or a pressure control valve.

4. High-pressure fuel pump according to one of Claims 1 to 3, **characterized in that** throttle points (18a-18c) are integrated in each case into the ports (17a-17c).

5. High-pressure fuel pump according to one of the preceding claims,
**characterized in that** a high-pressure seal (20) is provided between the housing (1) and the respectively associated pump cylinder head (5), in the region of the bore (16).

6. High-pressure fuel pump according to one of the preceding claims,
**characterized in that** exactly one pump element (4) in the form of a pump piston is provided, which can be operated by means of a drive element (3), designed as a cam, of the drive shaft (2).

7. Internal combustion engine for driving a motor vehicle, having an injection system comprising a high-pressure fuel pump according to one of Claims 1 to 6.

## Revendications

1. Pompe à carburant haute pression pour un moteur à combustion interne, comprenant un arbre d'entraînement (2) supporté de manière rotative dans un boîtier (1), qui, lors de la rotation, met en mouvement par le biais d'au moins un élément d'entraînement (3) au moins un élément de pompe (4), qui est guidé dans une culasse de cylindre de pompe associée respective (5) posée sur le boîtier (1), dans un espace de pression respectif associé (10) placé à l'intérieur de la culasse de cylindre de pompe respective associée (5), du carburant provenant d'un circuit basse pression pouvant être aspiré par déplacement de l'au moins un élément de pompe (4), comprimé à une pression élevée et refoulé vers un accumulateur haute pression (15) qui est formé par un alésage (16) s'étendant dans une paroi du boîtier (1) et depuis lequel le carburant à haute pression peut être prélevé par le biais de raccords (17a-17c) prévus latéralement sur le boîtier (1),
**caractérisée en ce que** l'alésage (16) s'étend dans la paroi du boîtier (1), à partir de l'une des surfaces de contact du boîtier (1) avec la culasse de cylindre de pompe respective associée (5) et forme dans ce cas en même temps la conduite de connexion avec une conduite haute pression (14) de l'espace de pression respectif associé (10).

2. Pompe à carburant haute pression selon la revendication 1,
**caractérisée en ce qu'**un capteur de pression et/ou une soupape de régulation de la pression sont intégrés dans l'alésage (16).

3. Pompe à carburant haute pression selon la revendication 1,
**caractérisée en ce qu'**une vis de fermeture (19) d'un clapet antiretour (13) prévu dans la conduite haute pression (14) présente un capteur de pression et/ou une soupape de régulation de la pression.

4. Pompe à carburant haute pression selon l'une quelconque des revendications 1 à 3,
**caractérisée en ce que** des zones d'étranglement (18a-18c) sont à chaque fois intégrées dans les raccords (17a-17c).

5. Pompe à carburant haute pression selon l'une quelconque des revendications précédentes,
**caractérisée en ce qu'**entre le boîtier (1) et la culasse de cylindre de pompe respective associée (5), un joint d'étanchéité haute pression (20) est prévu dans la région de l'alésage (16).

6. Pompe à carburant haute pression selon l'une quelconque des revendications précédentes,
**caractérisée en ce qu'**exactement un élément de pompe (4) sous la forme d'un piston de pompe est prévu, lequel peut être entraîné par le biais d'un élément d'entraînement (3) de l'arbre d'entraînement (2) réalisé sous forme de came.

7. Moteur à combustion interne pour l'entraînement d'un véhicule automobile, comprenant un système d'injection comprenant une pompe à carburant haute pression selon l'une quelconque des revendications 1 à 6.
